# EUROPÄISCHE PATENTSCHRIFT

(11) **EP 1 674 368 B1**
(45) Veröffentlichungstag und Bekanntmachung des Hinweises auf die Patenterteilung: **11.03.2009**
(21) Anmeldenummer: 05090314.5
(22) Anmeldetag: 11.11.2005
(51) Int. Cl.: B61D 27/00

(54) **Klimagerät für Schienenfahrzeuge**
Air-conditioning means for rail vehicles
Installations de conditionnement d'air pour véhicules ferroviaires

(30) Priorität: 23.12.2004 DE 202004020167 U
(43) Veröffentlichungstag der Anmeldung: 28.06.2006
(73) Patentinhaber: Faiveley Transport Leipzig GmbH & Co. KG, 04435 Schkeuditz (DE)
(72) Erfinder: Gensert, Hilmar, 04849 Bad Düben (DE); Boeck, Lutz, 04435 Schkeuditz (DE); Fischer, Kai, 04178 Leipzig (DE); Poser, Steffen, 04509 Krositz (DE)
(74) Vertreter: Patentanwälte Bressel und Partner

(56) Entgegenhaltungen:
- DE-A1- 4 405 377
- DE-A1- 19 824 461
- US-A- 4 696 626

## Beschreibung

Die überwiegende Zahl der bekannten Geräte für die Klimatisierung von Schienenfahrzeugen ist in ihrer Gestaltung durch eine individuelle Anpassung an die Wagenstruktur gekennzeichnet. Dabei werden unter den Geräten für die Klimatisierung auch Lüftungs- und Heizgeräte verstanden. Ausgehend von der Form des Wagens, den konstruktiven Lösungen für die Festigkeitsstruktur, den funktionellen Einbauten, sowie den mechanischen und elektrischen Schnittstellen wird in den meisten Fällen die klimatechnische Lösung in den verbliebenen Freiräumen des Wagens untergebracht. Dabei besteht die Aufgabe darin, sowohl das Gerät im verfügbaren Bauraum unterzubringen als auch die Luftführung für Außen-, Um-, und Fortluft mit Kanälen sowie Ein- und Austrittselementen zu realisieren. Der Leistungsbereich derartiger Geräte erstreckt sich dabei von ca. 10 bis 50 kW je Gerät.

Die Klimageräte für Schienenfahrzeuge bestehen hauptsächlich aus zwei Grundbaugruppen, dem Verflüssigersatz mit Verdichter, Verflüssiger einschl. Lüfter und ggf. Sammler und dem Luftbehandler mit Verflüssiger einschl. Lüfter, Expansionsventil, Filter und ggf. Heizer. Dies ist z.B. durch die US-A-4,966,626 bekannt.

Bei der langjährigen Anwendung dieser Klimageräte haben sich vier Grundkonfigurationen für Schienenfahrzeuge herausgebildet, die wiederum in weiteren Modifikationen bestimmte spezielle Bedingungen verwirklichen können. Diese Grundkonfigurationen sind:
- Unterflurkompaktgeräte, bei denen der gesamte kältetechnische und Luftaufbereitungsteil in einem gemeinsamen Rahmen unterhalb des Wagenkastens angeordnet sind,
- Dachkompaktgeräte analog den Unterflurgeräten, jedoch mit Anordnung oberhalb der Decke des Fahrgastraumes,
- Schrankgeräte analog den Unterflurgeräten, jedoch mit Anordnung innerhalb des Wagenkastens zwischen Boden und Decke,
- Splitgeräte, deren maschinentechnischer Teil meist unterhalb des Wagenkastens und dessen Luftbehandlerteil oberhalb der Wagendecke angeordnet sind. Die kältetechnische Verbindung erfolgt durch kältemittelführende Rohrleitungen.

Eine Besonderheit im Rahmen dieser Grundausführungen stellen die indirekten Systeme mit Kälteträgerflüssigkeit für den Verdampfer oder Wärmeträgerflüssigkeit für den Verflüssiger dar.

Die Luftanschlüsse für Außen-, Um- und Zuluft am Klimagerät können dabei in den verschiedenen Grundkonfigurationen an einer oder mehren Stellen erfolgen.

In dieser Grundkonfigurationen ergeben sich dann je nach Wagenbedingungen
- Konstruktive Lösungen, die an den jeweiligen Fahrzeugtyp optimal angepasst sind, einschließlich der dafür ausgewählten oder entwickelten Komponenten. Diese Geräte sind im Allgemeinen nicht für andere Wagentypen wiederverwendbar.
- Konstruktive Lösungen, die an den jeweiligen Fahrzeugtyp optimal angepaßt sind, aber auf der Basis wieder verwendbarer Komponenten aufgebaut sind, wobei die Schnittstellen zwischen den Komponenten und dem übergeordneten Geräterahmen neu gestaltet werden.
- Konstruktive Lösungen, die an den jeweiligen Fahrzeugtyp weitgehend optimal angepaßt sind, aber auf der Basis immer wieder verwendbarer Baugruppen gestaltet werden. Die Baugruppen wiederum basieren auf einem bestimmten Umfang wieder verwendbarer Komponenten.
- Konstruktive Lösungen auf der Basis von Baugruppen, die die klimatechnischen Bedingungen weitgehend unabhängig von der Fahrzeuggestaltung erfüllen. Bei dieser Lösung wird das Fahrzeug an den wesentlichen Schnittstellen nach den Vorgaben des Klimagerätes gestaltet. Dabei sind kaum Variationsmöglichkeiten für Luftein- und -austritte, Befestigungspunkte und Länge-Breite-Bedingupgen vorgesehen. Die Schnittstellen zwischen Gerät und Wagen werden vorrangig vom Wagenbauer verwirklicht.

In der Reihenfolge dieser genannten Ausführungsstufen wiederum zutreffend für die beschriebenen Grundkonfigurationen, werden auf der Klimageräteseite immer stärkere Rationalisierungseffekte erreicht und die Lösungen werden immer kostengünstiger. Als nachteilig erweist sich dabei die immer schwierigere Anpassung an die Wagenbedingungen seitens der Wagengestaltung. Selbst in der weitgehendsten Vereinheitlichungsstufe, dem Zusammenfügen optimaler Baugruppen, muß der Rahmen des Gerätes jeweils passend zu den Schnittstellen des Wagens weitgehend individuell gestaltet bzw. der Wagen muß dem Gerät angepaßt werden.

Allen diesen Lösungen ist gemeinsam, daß die kältetechnischen und lufttechnischen Komponenten und die für die Funktion erforderlichen Leitungen und Kanäle ineinander verzahnt sind und sich konstruktiv durchdringen, so daß die Vielfalt der Ausführungen hohe Kosten verursacht und kaum Rationalisierungen zuläßt.

Dabei stellt der Rahmen mit der Vielfalt der inneren und äußeren Befestigungspunkte ein sehr kompliziertes und kostenintensives Komponentenbauteil dar, das intensiver konstruktiver Durchbildung bedarf und das bei Veränderungen hohen Änderungsaufwand bereitet.

Der Erfindung liegt deshalb die Aufgabe zu Grunde, die Nachteile bisheriger Klimagerätelösungen zu überwinden, wobei die Möglichkeit geschaffen werden soll, durch eine optimale Baugruppengestaltung einen durchgreifenden Rationalisierungseffekt zu erreichen, ohne aus den genannten Gründen feste Rahmenabmessungen definieren zu müssen. Die Fertigung weitgehend ähnlicher Komponenten soll dabei unabhängig von der Leistung des Gerätes ermöglicht werden, wobei es durch einfache äußere Anpassung optimal im Schienenfahrzeug angeordnet werden kann.

Die am Klimagerät erforderlichen Schnittstellenvariationen sollen dem Wagenbauer bei der Wagengestaltung die notwendigen Freiräume gewähren.

Dabei hat der Wagenbauer den Vorteil, aus einem Katalog alle erforderlichen Daten zu entnehmen. Er bestimmt den Ausrüstungsgrad des Gerätes und dessen endgültige äußere Konfiguration selbst im Rahmen der vorgegebenen Aufgabenstellung. Damit entsteht eine Möglichkeit, die Wagenschnittstellen zu einem frühen Zeitpunkt zu kennen und der Klimagerätelieferant hat eine einfache Möglichkeit der Anpassung an das vorgegebene Fahrzeug. Dabei sollen die Vorteile der extrem entwickelten Vereinheitlichung mit den Vorteilen der flexiblen Schnittstellengestaltung vereint werden.

Erfindungsgemäß wird diese Aufgabe durch die Merkmale des Anspruchs 1 gelöst. Vorteilhafte Weiterbildungen der Erfindung sind in den zugehörigen Ansprüchen enthalten. Gemäß der vorliegenden Erfindung wird die Schnittstelle der Luftführung und -verteilung weitgehend aus dem Verflüssiger- und Luftbehandlersatz ausgegliedert und in funktionale Luftverteileinheiten, den Luftverteilboxen, verlagert. Diese sind je Klimagerät ein- bis dreimal vorhanden, je nach der gewünschten bzw. erforderlichen Wagenluftführung.

Die Luftverteilboxen sind als Luftführungselemente so ausgebildet, dass sie den Übergang der Funktionsluftströme zu bzw. von Luftbehandler übemehmen. Für den Luftbehandler werden Außen- bzw. Umluft vom Außen- bzw. Umluftkanal oder vom Mischluftkasten bereitgestellt und die Zuluft vom Luftbehandler in den Zuluftkanal geführt. Die Luftverteilboxen sind als Luftführungselemente zwischen Luftbehandler und Verflüssigungssatz, am Ende des Luftbehandlers oder am Ende des Verflüssigungssatzes angeordnet. Sie sind so gestaltet, daß sie sich in das Profil des Klimagerätes einfügen. Je nach Luftmenge weisen die Luftverteilboxen unterschiedliche Längserstreckung auf. Die Längserstreckung ergibt sich dabei aus der zulässigen Luftgeschwindigkeit unter Berücksichtigung der Höhenabmessungen des Gerätes, die auch im Grenzfall die Höhenabmessung der Luftverteilbox sein kann.

Auf diese Weise wird es möglich, den Verflüssigersatz ebenso wie den Luftbehandlersatz unabhängig von der Leistungsgröße nach ähnlichen optimierten Grundkonfigurationen zu konzipieren und damit vereinfachte Konstruktions- und Fertigungsbedingungen zu gewährleisten. Dabei ermöglicht die räumliche Gestaltung der Luftverteilboxen die Bedienung unterschiedlichster Schnittstellen der Luftführung, wobei die konstruktive Gestaltung der Luftverteilboxen gleichen Prinzipien folgen kann.

Diese vorteilhafte Lösung lässt für unterschiedlichste Leistungs- und Einbaubedingungen immer wieder Klimageräte nach dem gleichen Grundmuster entstehen, nämlich aus Verflüssigersatz, Luftbehandlersatz und entsprechender Anzahl von Luftverteilboxen.

Diese jeweils für eine Leistungsgröße notwendigen Komponenten bestimmen die Abmessungen in Abhängigkeit von der Wagengeometrie. Zur Variation der Leistung wird vorrangig die Länge der jeweiligen Baugruppe und Funktionsbausteines angepasst. In Ausnahmefällen kann auch die Höhe bzw. Breite einbezogen werden, was insbesondere bei Schienenfahrzeugen für unterschiedliche Spurweiten bzw. Lichtraumprofile vorteilhaft sein kann. Bei der Längenanpassung ergibt sich ein nahezu linearer Zusammenhang zwischen erforderlicher Leistung und Länge der Funktionsbausteine.

Die Luftverteilboxen sind in ähnlicher Weise in den Abmessungen entsprechend variabel, aber leicht zu fertigen, da die Gestaltungsgeometrie von Blech- und Rahmenbauteilen gleichen Grundprinzipien folgt.

Die Außenluftansaugung, die Umluftzuführung und die Zuluftauslässe sind in den Luftverteilboxen je nach Bedarf untergebracht und gewährleisten den Anschluß an die jeweiligen Kanal- bzw. Kammerbauteile. Die Luftverteilboxen gewährleisten damit den Übergang zwischen den Wagenschnittstellen für die Luftführung zum Klimagerät.

Bei Splitgeräten werden die Luftverteilboxen nur für den Luftbehandiersatz erforderlich. Dabei ist die Luftverteilbox an einer der beiden Stirnseiten oder bei der Erfordernis von zwei Luftverteilboxen an beiden Stirnseiten angeordnet. Zusätzlich können die Luftverteilboxen auch die Funktion der Schalldämpfung übemehmen. Dazu werden die Luftführungsräume, das sind die Kanäle und Kammem, mit Schalldämmmaterial in bekannter Weise ausgekleidet.

Die rationelle Grundgestaltung der Funktionsbausteine ist ähnlich. Der Luftbehandlersatz enthält die erforderlichen Baukomponenten Luftfilter, Verdampfer mit Einspritzung, Heizer, Lüfter bzw. die nach Aufgabenstellung davon erforderlichen. Das Kältemaschinenteil enthält Verflüssiger, Sammler und Lüfter bzw. die nach Aufgabenstellung davon erforderlichen. Die Hauptausrichtung der Wärmeübertrager ist parallel zur Wagenlängsachse. Dieser Ausrichtung ordnen sich die anderen Komponenten unter.

Nachfolgend soll die Erfindung anhand eines Ausführungsbeispieles näher erläutert werden. Beispielhaft wurde eine Klimaanlage gewählt, da darin alle Komponenten der Lüftungs- bzw. Heizgeräte enthalten sind.

Es zeigen:
Fig. 1 zeigt das Grundkonzept eines Klimagerätes in Dachanordnung in der Draufsicht für ein Schienenfahrzeug,
Fig. 2 zeigt eine Ansicht des Luftbehandlersatzes von einer stimseitigen Luftverteilbox aus,
Fig. 3 zeigt einen Schnitt durch den Kältesatz von der anderen stimseitigen Luftverteilbox aus.
Fig. 4 zeigt eine Luftverteilbox als Mischluftbox mit seitlicher Außenluftansaugung,
Fig. 5 zeigt eine Luftverteilbox als Mischluftbox mit unterer Außenluftansaugung,
Fig. 6 zeigt eine Luftverteilbox als Zuluftbox zwischen Luftbehandler und Zuluftkanal
Fig. 7 zeigt eine Luftverteilbox als Zuluftbox mit unterer Heizluftausblasung.

Die Fig. 1 zeigt beispielhaft den Luftbehandlungsatz 10 mit den Komponenten Außenluftansaugung 11, der Mischluftkammer 12, dem Filter 13, dem Verdampfer 14, dem Heizer 15 und dem Lüfter 16. Die Außenluft strömt durch die Außenluftansaugung 11, mischt sich in der Mischluftkammer 12 mit der Umluft und gelangt dann als Mischluft durch die weiteren Komponenten. Die Luftbehandlungsteile weisen leistungs- und wagenabhängig unterschiedliche Abmessungen auf und werden stimseitig von den Luftverteilboxen 31 und 32 begrenzt. Dabei ist es auch möglich, die Lüftergesamtleistung auf mehr als einen Lüfter in Parallelschaltung aufzuteilen. Die Luftverteilboxen 31 und 32, sowie die dritte Box an der anderen Stirnseite 33 sind immer so groß, wie die erforderliche Luftmenge dies notwendig macht.

In der Fig. 1 ist weiterhin der Verflüssigersatz 20 zu sehen, der mit dem Verdichter 21, den parallelen Teilverflüssigem 22 und 23 und dem Verflüssigerlüfter 24 die kältetechnischen Hauptkomponenten aufweist. Im stimseitigen Bereich des Verflüssigersatzes sitzen die elektrischen Schalt- und Regelgeräte 25 in separaten Gehäusen. Die Außenluft wird von Lüfter 24 durch die beiden Teilvertlüssiger 22 und 23 seitlich angesaugt und nach Aufnahme der Verflüssigerwärme nach oben ausgeblasen. Der Vertlüssigersatz wird jeweils stimseitig von den Luftverteilboxen 32 und 33 begrenzt. Die im Modul untergebrachten Komponenten Verdichter 21 und Lüfter 24 sind den jeweiligen Leistungserfordemissen durch Auswahl der dafür erforderlichen Typen angepaßt. Dabei ist es auch möglich, die Gesamtleistung auf mehrere Verdichter bzw. Lüfter aufzuteilen.

In der Fig. 2 sind die Komponenten des Luftbehandlersatzes 10 in der Seitenansicht zu sehen, nacheinender Luftansaugung 11, Mischluftkasten 12, Filter 13, Verdampfer 14, Heizer 15 und Lüfter 16. Zusätzlich sind die Luftkanäle der Luftverteilbox 30 stimseitig gezeigt.

Die Fig. 3 zeigt den Schnitt durch den Vertlüssigersatz 20 mit den Teilverflüssigem 22 und 23, dem Lüfter 24, dem Schnitt der Luftkanäle 26 und 27 zur Überleitung der Zuluft von der mittleren Luftverteilbox 32 zur stimseitigen Luftverteilbox 33.

Eine Vielzahl von Varianten der Luftverteilbox ist möglich. In den Fig. 4 bis 7 sind beispielhaft vier dieser Varianten dargestellt.

In der Fig. 4 ist eine Variante der Luftverteilbox gezeigt, in welche die Außenluft 41 von beiden Seiten aus eintritt und sich mit der von unten eintretenden Umluft 42 mischt, um als Mischluft 43 zum Luftbehandler hin auszutreten.

In der Fig. 5 ist eine Variante der Luftverteilbox gezeigt, in welche die Außenluft 41 und die Umluft 42 von unten aus eintreten und mischen, um als Mischluft 43 zum Luftbehandler hin auszutreten.

In der Fig. 6 ist eine Variante der Luftverteilbox gezeigt, in welche die im Luftbehandler konditionierte Mischluft 44 stimseitig eintritt und auf der gegenüberliegenden Seite als Zuluft 45 in den Zuluftkanal übertritt.

In der Fig. 7 ist eine Variante der Luftverteilbox gezeigt, in welche die im Luftbehandler konditionierte Mischluft 44 stimseitig eintritt und auf der gegenüberliegenden Seite im Kühlfall als Zuluft 45 in den Zuluftkanal übertritt und im Heizfall auf beiden Unterseiten als Heizluft 46 in die Heizkanäle übertritt.

## Patentansprüche

1. Klimagerät für Schienenfahrzeuge, bestehend aus den Baugruppen Verflüssigersatz mit Verdichter, Verflüssiger einschließlich Lüfter und ggf. Sammler und Luftbehandlersatz mit Verdampfer einschließlich Lüfter, Expansionsventil, Filter und ggf. Heizeinrichtung, **dadurch gekennzeichnet, dass** zwischen Luftbehandlersatz (10) und Verflüssigungssatz (20) erste Luftverteilboxen (32) als Luftführungselemente vorgesehen sind, die den Übergang der Funktionsluftströme zum bzw. vom Luftbehandlersatz (10) übernehmen.

2. Klimagerät nach Anspruch 1, **dadurch gekennzeichnet, dass** weitere Luftverteilboxen (31, 33) wenigstens an einem Ende des Luftbehandlersatzes (10) und/oder des Verflüssigersatzes (20) angeordnet sind.

3. Klimagerät nach den Ansprüchen 1 und 2, **dadurch gekennzeichnet, dass** die Luftverteilboxen (31, 32, 33) in ihren Abmessungen und Schnittstellen zum Fahrzeug kompatibel sind.

4. Klimagerät nach den Ansprüchen 1 bis 3, **dadurch gekennzeichnet, dass** die Luftverteilboxen als Außenluftbox, als Umluftbox, als Mischluftbox oder als Zuluftbox bzw. als Kombination davon ausgeführt sind.

5. Klimagerät nach einem der o.g. Ansprüche, **dadurch gekennzeichnet, dass** die Luftverteilboxen (31, 32, 33) mit schalldämpfenden Mitteln versehen sind.

6. Klimagerät nach den Ansprüchen 1 bis 3, **dadurch gekennzeichnet, dass** bei Klimageräten in Splitausführung nur der Luftbehandler mit Luftverteilboxen ausgestattet ist.

7. Klimagerät nach einem der o.g. Ansprüche, **dadurch gekennzeichnet, dass** die Anpassung der Leistung stufenlos durch Variation in der Länge des Klimagerätes erfolgt.

8. Klimagerät nach den Ansprüchen 1 bis 5, **dadurch gekennzeichnet, dass** die Anpassung in der Leistung stufenlos durch Variation in der Größe der Komponenten bei fester Geräteabmessung erfolgt.

9. Klimagerät nach den Ansprüchen 1 bis 5, **dadurch gekennzeichnet, dass** die Anpassung in der Leistung gestuft durch Variation in der Länge des Gerätes erfolgt.

## Claims

1. Air-conditioning unit for rail vehicles, the said unit comprising the modules - condenser assembly with compressor, condenser including fan and where applicable collector and air treatment assembly with evaporator including fan, expansion valve, filter and where applicable heating device, **characterised in that** first air distribution boxes (32) are provided between air treatment assembly (10) and condenser assembly (20) as air guiding elements that take on the transfer of the operating air flows to or respectively from the air treatment assembly (10).

2. Air-conditioning device according to claim 1, **characterised in that** additional air distribution boxes (31, 33) are disposed at least at one end of the air treatment assembly (10) and/or of the condenser assembly (20).

3. Air-conditioning device according to claims 1 and 2, **characterised in that** the dimensions and interfaces of the air distribution boxes (31, 32, 33) are compatible with the vehicle.

4. Air-conditioning device according to claims 1 to 3, **characterised in that** the air distribution boxes are in the form of outside air box, circulating air box, mixed air box or supply air box or respectively in the form of a combination thereof.

5. Air-conditioning device according to one of the abovementioned claims, **characterised in that** the air distribution boxes (31, 32, 33) are provided with sound absorbing means.

6. Air-conditioning device according to claims 1 to 3, **characterised in that** where air-conditioning devices are designed as split systems, only the air treatment unit is provided with air distribution boxes.

7. Air-conditioning device according to one of the abovementioned claims, **characterised in that** the output is adapted steplessly by varying the length of the air-conditioning device.

8. Air-conditioning device according to claims 1 to 5, **characterised in that** the output is adapted steplessly by varying the size of the components where the dimensions of the device are fixed.

9. Air-conditioning device according to claims 1 to 5, **characterised in that** the output is adapted in a stepped manner by varying the length of the device.

## Revendications

1. Appareil de climatisation pour véhicules ferroviaires, se composant des modules groupe condenseur avec compresseur, condenseur y compris ventilateur et le cas échéant collecteur et groupe de traitement d'air avec évaporateur y compris ventilateur, soupape de détente, filtre et le cas échéant installation de chauffage, **caractérisé en ce que** des premiers caissons de distribution d'air (32), qui prennent en charge le passage des flux d'air fonctionnels en direction ou encore en provenance du groupe de traitement d'air (10), sont prévus sous forme d'éléments de conduite d'air entre le groupe de traitement d'air (10) et le groupe de condensation (20).

2. Appareil de climatisation selon la revendication 1, **caractérisé en ce que** d'autres caissons de distribution d'air (31, 33) sont agencés au moins à une extrémité du groupe de traitement d'air (10) et/ ou du groupe de condensation (20).

3. Appareil de climatisation selon les revendications 1 et 2, **caractérisé en ce que** les caissons de distribution d'air (31, 32, 33) ont des dimensions et interfaces compatibles avec le véhicule.

4. Appareil de climatisation selon les revendications 1 à 3, **caractérisé en ce que** les caissons de distribution d'air sont réalisés sous forme de caisson d'air extérieur, de caisson d'air de circulation, de caisson d'air mélangé ou sous forme de caisson d'air frais ou encore sous forme de combinaison de ces caissons.

5. Appareil de climatisation selon l'une quelconque des revendications précédentes, **caractérisé en ce que** les caissons de distribution d'air (31, 32, 33) sont dotés de moyens insonorisants.

6. Appareil de climatisation selon les revendications 1 à 3, **caractérisé en ce que** sur les appareils de climatisation en version split, seul le dispositif de traitement d'air est doté de caissons de distribution d'air.

7. Appareil de climatisation selon l'une quelconque des revendications précédentes, **caractérisé en ce que** la puissance est ajustée en continu par la variation de la longueur de l'appareil de climatisation.

8. Appareil de climatisation selon les revendications 1 à 5, **caractérisé en ce que** la puissance est ajustée en continu par la variation de la taille des composants, les dimensions de l'appareil étant fixes.

9. Appareil de climatisation selon les revendications 1 à 5, **caractérisé en ce que** la puissance est ajustée de façon étagée par la variation de la longueur de l'appareil.
